# EUROPÄISCHE PATENTSCHRIFT

(11) **EP 0 024 646 B1**
(45) Veröffentlichungstag und Bekanntmachung des Hinweises auf die Patenterteilung: **07.03.1984**
(21) Anmeldenummer: 80104823.2
(22) Anmeldetag: 14.08.1980
(51) Int. Cl.: A47C 1/14

(54) **Strandkorb**
Beach chair
Guérite de plage

(30) Priorität: 28.08.1979 DE 2935087
(43) Veröffentlichungstag der Anmeldung: 11.03.1981
(73) Patentinhaber: Pietrzyk, Horst, D-1000 Berlin 28 (DE)
(72) Erfinder: Pietrzyk, Horst, D-1000 Berlin 28 (DE)
(74) Vertreter: Patentanwälte Zellentin & Partner

## Beschreibung

Die Erfindung betrifft einen Strandkorb mit einem Standteil und einem um eine Drehachse in eine Schrägstellung schwenkbaren Oberteil, an dessen vorderen Seitenkanten jeweils auf einer Schiene ein beweglicher Schieber angeordnet ist, der eine Führungs- und gegebenenfalls eine Feststelleinrichtung aufweist, wobei ein zylindrisches Führungsglied der Führungseinrichtungen in einer waagerechten in den oberen Seitenteilen des Standteils ausgeführten Führungsnut angeordnet ist.

Strandkörbe mit einer derartigen Konstruktion sind seit Jahrzehnten, beispielsweise von der Nordsee bekannt. Die Oberteile und damit die Rückwände dieser Strandkörbe lassen sich nur bis etwa 45° nach hinten neigen, d.h. ein Verschwenken in die waagerechte Stellung, die ein beliebiges Liegen im Strandkorb ermöglichen würde, ist nicht möglich.

Aus dem DE-GM 17 29 368 und aus der DE-PS 908666 sind Liegestrandkörbe mit Horizontaleinstellung bekannt. Hierbei sind die beiden Seitenteile des Standteils, die bogenförmige Führungsschlitze aufweisen, so erheblich nach hinten verlängert, wobei die Führungsschlitze für die Liegeeinstellung der Haube demgemäss ebenfalls erheblich bogenförmig verlängert sind, dass sich ein Verstellwinkel bis zur Waagerechtstellung der Rückwand des Oberteils ergibt. Wegen der notwendigen erheblichen Vergrösserung der Seitenteile, die den Platzbedarf eines Strandkorbs bei der Lagerung ausserhalb der Saison erheblich vergrössert und wegen der erhöhten Materialaufwendungen, die den Korb zusätzlich verteuern und schwerer machen, so dass sie nicht von einer Person getragen werden können, was bei Sturmfluten aber notwendig ist, haben sich derartige Strandkörbe mit bogenförmigen Kurvenbahnen überhaupt nicht durchgesetzt. Man baute überwiegend Strandkörbe mit beweglichem Schieber und waagerechter Führungsnut, da damit die Seitenteile vergleichsweise klein, stabil und leicht gehalten werden können, ausserdem sind sie fertigungsgerechter.

Aus der FR-PS 383 900 ist ein Strandkorb bekannt, bei dem das Oberteil frei verschwenkbar ist und durch eine Stütze in verschiedenen Schwenkstellungen abgestützt wird.

Aufgabe der Erfindung ist es, einen Strandkorb der eingangs genannten Art derart zu verbessern, dass es möglich ist, bei Einhaltung seiner Abmessungen die Rückwand des Oberteils in die waagerechte Liegestellung zu verschwenken.

Diese Aufgabe wird erfindungsgemäss durch die Merkmale des Anspruchs 1 gelöst.

Die Öffnung ermöglicht eine freie Bewegung des aus der Führungsnut austretenden Führungsgliedes so weit, dass die Rückwand des Oberteils in die waagerechte Stellung bewegbar ist, wobei die Abstützung des Oberteils durch Auflage des Führungsgliedes auf dem Rand der Öffnung oder durch Abstützung des Oberteils mittels mindestens einer Stütze erfolgt.

In den Unteransprüchen sind vorteilhafte Ausführungen der Erfindung wiedergegeben.

Die Ausführung gemäss Anspruch 2 ist unter Berücksichtigung, dass der Strandkorboberteil in die Liegestellung von einer Person verstellt wird, zu bevorzugen, da dann bei der Rückstellung in die Sitzstellung kein Problem bei der Einführung des Führungsgliedes in die Führungsnut besteht.

Die Ausführung gemäss Anspruch 3 ist die vorteilhafteste, da sie den geringsten Raumbedarf erfordert, die höchste Stabilität wegen der Endlage aller beweglichen Teile und die geringste Schwächung der Seitenoberteile bewirkt, da diese Nut die flachste und kürzeste ist.

Da durch die Nut sich der Abstand zum Rand des Seitenteils ändert, wodurch Schwachstellen entstehen, ist eine Verstärkung gemäss den Ansprüchen 4 bis 8 bei häufigem Gebrauch des Strandkorbes vorzusehen, insbesondere da bei einem Verschwenken von einer Seite zusätzlich Torsionskräfte durch die relativ geringe Steifigkeit des Oberteils auftreten können.

Um eine absolute Kippsicherheit zu gewähren, kann der Strandkorboberteil gemäss Anspruch 9 und 10 mit einer Stütze versehen werden.

Nachstehend wird die Erfindung an Ausführungsbeispielen unter Bezug auf Zeichnungen näher erläutert. Es zeigt:
Fig. 1 einen erfindungsgemäss hergestellten Strandkorb in verschiedenen Stellungen in schematischer Darstellung,
Fig. 2 Beschläge zur Ausführung der Erfindung,
Fig. 2a eine Seitenansicht eines Beschlags mit Öffnung auf der Abschlussleiste eines Seitenteils (Ausschnitt),
Fig. 2b einen Schnitt durch einen auf einer Abschlussleiste mit durchgehenden Schraubverbindungen befestigten zweiteiligen Beschlag,
Fig. 2c einen Schnitt durch einen auf der Abschlussleiste mittels einer Schraubverbindung befestigten einteiligen Beschlag mit abgewinkelter Oberkante und die Kurvenbahn begrenzenden Vorsprüngen, wobei die Mutter der Schraubverbindung mit dem Beschlag verbunden ist,
Fig. 2d einen Ausschnitt eines zweiteiligen Beschlags, bei dem begrenzende Vorsprünge der bogenförmigen Nut des einen Teils von Vorsprüngen des anderen Teils umfasst werden,
Fig. 2e einen U-förmigen Beschlag mit ungleichlangen Schenkeln.

Ein erfindungsgemäss hergestellter Strandkorb besteht aus einem Standteil 1 und einem um eine Drehachse 2 verschwenkbaren Oberteil 3. Der Standteil 1 weist auf seinen Seitenflächen 4 obere Abschlussleisten 5 auf, in denen jeweils eine waagerechte Führungsnut 6 ausgeführt ist, die am hinteren Ende E in eine Öffnung 7 (Fig. 2a) bzw. eine bogenförmige Nut 8 mündet. An den vorderen Seitenkanten des Oberteils 3 sind Schienen 9 befestigt, auf denen ein Schieber 10, der eine Führungs- und gegebenenfalls auch eine Feststelleinrichtung trägt, verschiebbar angeordnet ist. Die nicht dargestellte Feststelleinrichtung dient zum Festlegen des Strandkorboberteils 3 in verschiedenen Winkelstellungen. Die Führungseinrichtung enthält ein Führungsglied 11 in Form eines zylindrischen Dorns, der in der Führungsnut 6 gleitet. Wenn sich das Korboberteil 3 in seiner steilsten Stellung (in Fig. 1 durch eine ausgezogene Linie dargestellt) befindet, befindet sich der Schieber 10 in seiner oberen Endstellung auf der Schiene 9 und sein Führungsglied 11 liegt am vorderen Ende A der Führungsnut 6 an. Beim Verschwenken in die Schräglage wandert der Schieber 10 auf der Schiene 9 nach unten und das Führungsglied 11 in der Führungsnut 6 nach hinten, bis der Schieber 10 seine untere Endlage erreicht hat, in dieser Stellung befindet sich das Führungsglied 11 auch am hinteren Ende E der Führungsnut 6. Die entsprechende Position des Oberteils 3 ist in Fig. 1 durch eine gestrichelte Linie wiedergegeben. Sie entspricht der maximalen Schräglage eines nicht umgerüsteten bekannten Strandkorbs.

Durch die Ausführung der Öffnung 7 bzw. der bogenförmigen Nut 8 im Anschluss an die Führungsnut 6 kann das Oberteil 3 in die in Fig. 1 mit einer strichpunktieren Linie dargestellte Liegestellung verschwenkt werden. Die Öffnung 7 und die bogenförmige Nut 8 können im Rahmen der Beweglichkeit des Schiebers 11 beliebige Formen aufweisen, sofern die Bedingung gewahrt bleibt, dass die obere Kante 12 der Öffnung 7 bzw. der bogenförmigen Nut 8 den Abstand nicht unterschreitet, der dem kürzesten Abstand vom Mittelpunkt der Drehachse 2 bis zum Aussenumfang des Dorns 11 zuzüglich seines Durchmessers bei unterer Endlage des Schiebers 10 auf der Schiene 9 entspricht, d.h. in der Öffnung 7 bzw. der Nut 8 eine kreisbogenförmige Bewegung des Führungsgliedes 11 um die Drehachse 2 als Mittelpunkt während des Weiterverschwenkens des Oberteils 1 in eine waagerechte Lage erfolgt. Die obere Kante 12 der bogenförmigen Nut 8 gemäss Fig. 1 entspricht dieser Grenzbedingung. Die Gestaltung der Öffnung 7 bzw. der bogenförmigen Nut 8 ist unter Einhaltung der obigen Bedingung beliebig, sofern eine zweite Bedingung, dass sie nämlich eine Stellung des Führungsgliedes 11 ein schliesst, die die waagerechte Anordnung des Rückenteils des Oberteils 3 gewährleistet, eingehalten wird. Vorzugsweise bildet diese Stellung eine Endstellung (Fig. 1 und 2), die eine Abstützung des Führungsgliedes 11 ermöglicht. Die Öffnung 7 kann unter diesen Voraussetzungen eine beliebige Form aufweisen, wobei zum leichteren Wiedereinführen des Führungsgliedes 11 in die Führungsnut 6 beispielsweise eine Führung 13 (Fig. 2a), die ein Abgleiten des Führungsgliedes in die Führungsnut 6 beim Rückstellen des Oberteils 3 aus der Liegestellung in eine Schräglage gestattet, vorgesehen werden sollte.

Unter der Berücksichtigung, dass das gesamte Oberteil 3 keine grosse Verwindungssteifigkeit aufweist und auf beiden Seiten ein Rückführen des Führungsgliedes 11 in die Führungsnut 6 gewährleistet sein muss, sind grundsätzlich bogenförmige Nuten 8 mit einer lichten Öffnungsweite, die die Grösse des Durchmessers des Führungsgliedes 11 nur unwesentlich überschreitet, vorzuziehen, da diese die beste Führung garantieren.

Die bevorzugte Ausführungsform der bogenförmigen Nut 8 (Fig. 1) besteht darin, dass sie als Kreisbogenabschnitt mit einer Zentrallinie ausgeführt wird, die durch den Radius R beschrieben ist, der dem Abstand des Mittelpunktes des Führungsg.liedes 11 in der hinteren Endstellung E der Führungsnut 6 vom Mittelpunkt der Drehachse 2 der Oberteils 3 entspricht und dass sie in dem Punkt 'S' endet, der die waagerechte Stellung der Rückwand des Oberteils 3 gewährleistet.

Wegen der zusätzlichen Öffnung 7 bzw. der bogenförmigen Nut 8 werden die Abschlussleisten 5 im Vergleich zum bekannten Strandkorb geschwächt. Um diese Schwächung auszugleichen, empfiehlt es sich, die Abschlussleisten 5 durch beliebige einfache oder winklige Beschläge zu verstärken. Vorzugsweise sollen die Beschläge 14 ebenfalls die Öffnung 7 oder die bogenförmige Nut 8 enthalten.

Die Beschläge 14 werden mittels Befestigungselementen 15 an einer Seite der Abschlussleisten 5 befestigt. Hierzu können Bohrungen in den Beschlägen 14, durch die Schrauben in die Abschlussleisten 5 eingeführt werden, dienen. Zur besseren Versteifung können die Beschläge 14 aus zwei spiegelsymmetrischen Teilen 14' und 14" bestehen und an beiden Seiten jeder Abschlussleiste 5 vorgesehen werden. Die beiden Teile 14' und 14" werden durch durchgehende Schraubverbindungen 16 (Fig. 2b) vorzugsweise durch Buchschrauben 16a miteinander verbunden, wobei in der Abschlüssleiste 5 entsprechende Bohrungen ausgeführt werden. Buchschrauben 16a sind bei der Herstellung von Montagesätzen zu bevorzugen, da dadurch unterschiedliche Stärken der Abschlussleisten ausgeglichen werden können, ohne dass etwas übersteht. Es empfehlen sich auch Rundköpfschrauben und Muttern (s. Fig. 2b).

Gemäss einem weiteren Ausführungsbeispiel Fig. 2c kann der Beschlag 14 oder einer der beiden Beschlagteile 14', 14" eine abgewinkelte Kante 17 aufweisen, die auf der Oberkante der Abschlussleiste 5 aufliegt und gegebenenfalls auch darauf befestigt werden kann. Gleichfalls kann die Mutter der Schraubverbindung 16 mit der Wand des Beschlags 14 verbunden bzw. in sie integriert sein (Fig. 2c).

Der Beschlag 14 oder einer oder beide Beschlagteile 14', 14" können auch im Bereich der Öffnung 7 bzw. der bogenförmigen Nut 8 ganz oder teilweise die Abschlussleisten 5 durchdringende Vorsprünge 18 aufweisen, die die Auflagefläche für das Führungsglied 11 vergrössern und die Stabilität und Verwindungssteifigkeit erhöhen. Die Vorsprünge 18 des einen Beschlagteils können die Vorsprünge 18 des dazugehörigen Beschlagteils 14" umfassen. Durch diese Verknüpfung der beiden Beschlagteile 14', 14" wird die Stabilität erhöht. Wenn Vorsprünge vorgesehen werden, braucht die Öffnung 7 bzw. die bogenförmige Nut auch nicht so präzise in den Abschlussleisten 5 ausgeführt zu werden.

Der Beschlag 14 kann auch U-förmig (Fig. 2e) mit gleich oder ungleich langen Seitenschenkeln hergestellt sein und so die Abschlussleisten 5 übergreifen, auch dies dient der Stabilität.

Im Falle, dass die Standfläche des Standteils 1 uneben oder die Liegestellung des Oberteils 3 erreicht wird, wenn der Dorn 11 sich nicht in einer abgestützten (End-) Lage S (Fig. 1 und 2a) in der bogenförmigen Nut 8 oder der Öffnung 7 befindet, wird das Oberteil 3 mit mindestens einer verschwenkbaren Stütze 19 versehen. Die Stütze 19 kann in verschiedenen Schwenkstellungen durch beliebige bekannte Vorrichtungen, z.B. zwei Rastkränze, fixiert werden, so dass sie bei einer Sitzstellung als Fahnenstange, Kleiderstange oder dergleichen nutzbar ist. Die Stütze 19 kann aus gegeneinander verschieb- und feststellbaren Teilen bestehen, die eine Längenänderung zulassen. Die Stütze 19 kann bei weichem Untergrund zur Vergrösserung ihrer Standfläche mit einem Fuss 20 verbunden sein.

Die Beschläge 14 und die Stütze 19 können aus einem beliebigen Material, wie Metall, Holz, Kunststoff oder Kombinationen daraus ausgeführt werden und damit dem übrigen Material des Strandkorbs auch optisch angepasst werden.

## Patentansprüche

1. Strandkorb mit einem Standteil (1) und einem um eine Drehachse (2) in eine Schrägstellung schwenkbaren Oberteil (3), an dessen vorderen Seitenkanten jeweils auf einer Schiene (9) ein beweglicher Schieber (10) angeordnet ist, der eine Führungs- und gegebenenfalls eine Feststelleinrichtung aufweist, wobei ein zylindrisches Führungsglied (11) der Führungseinrichtung in einer waagerechten in den oberen Seitenteilen (4) des Standteils ausgeführten Führungsnut (6) angeordnet ist, dadurch gekennzeichnet, dass die waagerechte Führungsnut (6) von dem Punkte an, in welchem das Führungsglied (11) mit seinem Schieber (10) auf der Schine (9) seine untere Lage erreicht hat, derart als Öffnung (7) innerhalb des oberen Seitenteiles (4) weitergebildet ist, dass in dieser Öffnung bei einem Weiterverschwenken des Oberteils (1) in eine waagerechte Lage eine kreisbogenförmige Bewegung des Führungsgliedes (11) um die Drehachse (2) als Mittelpunkt erfolgt.

2. Strandkorb nach Anspruch 1, dadurch gekennzeichnet, dass die Öffnung (7) in Form einer bogenförmigen Nut (8) ausgeführt ist.

3. Strandkorb nach Anspruch 2, dadurch gekennzeichnet, dass die Nut (8) als Kreisbogenabschnitt mit einer Zentrallinie ausgeführt ist, die durch den Radius beschrieben ist, der dem Abstand des Mittelpunktes des Führungsgliedes (11) in der hinteren Endstellung (E) der Führungsnut (6) vom Mittelpunkt der Drehachse (2) des Oberteils (3) entspricht und dass sie in dem Punkt (S) endet, der die waagerechte Stellung der Rückwand des Oberteils (3) gewährleistet.

4. Strandkorb nach einem der Ansprüche 1 bis 3, dadurch gekennzeichnet, dass die Seitenteile (4) im Bereich der Öffnung (7) bzw. Kurvenbahn (8) verstärkt sind.

5. Strandkorb nach Anspruch 4, dadurch gekennzeichnet, dass die Verstärkung jeweils aus einem die Öffnung (7) bzw. Nut (8) enthaltenden Beschlag (14) besteht, der mindestens auch die Eingangsöffnung der Führungsnut (6) umgibt.

6. Strandkorb nach Anspruch 4 oder 5, dadurch gekennzeichnet, dass der Beschlag (14) aus zwei an den sich gegenüberliegenden Seiten der oberen Seitenteile (4) angeordneten Teilen (14', 14") besteht.

7. Strandkorb nach einem der Ansprüche 4 bis 6, dadurch gekennzeichnet, dass der Beschlag (14) oder mindestens ein Beschlagteil (14' bzw. 14") eine abgewinkelte Kante (17) aufweist.

8. Strandkorb nach Anspruch 5, dadurch gekennzeichnet, dass der Beschlag (14) U-förmig gestaltet ist.

9. Strandkorb nach einem der Ansprüche 5 bis 8, dadurch gekennzeichnet, dass die Ränder der Öffnung (7) bzw. der Nut (8) im Beschlag (14) bzw. in den Beschlagteilen (14', 14") zur Öffnung (7) bzw. der Kurvenbahn (8) in den Seitenteilen (4) abgebogene rechtwinklige Vorsprünge (18) aufweisen.

10. Strandkorb nach einem der Ansprüche 1 bis 9, dadurch gekennzeichnet, dass am Oberteil (3) mindestens eine schwenkbare und festlegbare, gegebenenfalls verlängerbare Stütze (19) vorgesehen ist.

11. Strandkorb nach Anspruch 10, dadurch gekennzeichnet, dass die Stütze (19) einen Fuss (20) aufweist.

## Revendications

1. Guérite de plage comprenant une partie fixe (1) et une partie supérieure (3) pouvant pivoter autour d'un axe de rotation (2) dans une position inclinée et dont chaque arête latérale avant présente un curseur (10) mobile sur un rail (9) possédant un dispositif de guidage et éventuellement de blocage, un membre de guidage cylindrique (11) du dispositif de guidage étant placé dans une rainure de guidage (6) horizontale exécutée dans les pièces latérales supérieures (4) de la partie fixe, caractérisée par le fait que la forme de la rainure de guidage horizontale (6) à partir du point où le membre de guidage (11) avec son curseur (10) a atteint sa position inférieure sur le rail (9) est celle d'une ouverture (7) à l'intérieur de la pièce latérale supérieure (4) de sorte que en inclinant plus encore la partie supérieure (3) à l'horizontale le membre de guidage (11) effectue dans cette ouverture un mouvement en arc de cercle autour de l'axe de rotation (2) comme centre.

2. Guérite de plage selon la revendication 1, caractérisée par le fait que l'ouverture (7) a la forme d'une rainure arquée (8).

3. Guérite de plage selon la revendication 2 caractérisée par le fait que la rainure (8) a la forme d'un segment d'arc de cercle avec une ligne centrale décrite par le rayon qui correspond à l'écart entre le centre du membre de guidage (11) en position finale arrière (E) de la rainure de guidage (6) et le centre de l'axe de rotation (2) de la partie supérieure (3) et qu'elle se termine au point (S) correspondant à la position horizontale de la paroi arrière de la partie supérieure (3).

4. Guérite de plage selon l'une des revendications 1 à 3 caractérisée par le fait que les parties latérales (4) sont renforcées dans la zone de l'ouverture (7) ou respectivement de la rainure arquée (8).

5. Guérite de plage selon la revendication 4 caractérisée par le fait que le renfort de chaque côté consiste en une ferrure (14) comprenant l'ouverture (7) ou respectivement la rainure et entourant au moins aussi l'ouverture d'entrée de la rainure de guidage (6).

6. Guérite de plage selon la revendication 4 ou 5 caractérisée par le fait que la ferrure (14) consiste en deux pièces (14', 14") disposées sur les côtés apposés des pièces latérales supérieures (4).

7. Guérite de plage selon l'une des revendications 4 à 6 caractérisée par le fait que la ferrure (14) ou du moins une pièce de ferrure (14' ou 14") présente une arête angulaire (17).

8. Guérite de plage selon la revendication 5 caractérisée par le fait que la ferrure (14) a la forme d'un U.

9. Guérite de plage selon l'une des revendications 5 à 8 caractérisée par le fait que les bords de l'ouverture (7) ou respectivement de la rainure (8) dans la ferrure (14) ou respectivement dans les pièces de ferrure (14', 14") présentent des saillies en angle droit (18) du côté de l'ouverture (7) ou respectivement de la rainure arquée (8) dans les pièces latérales (4).

10. Guérite de plage selon l'une des revendications 1 à 9 caractérisée par le fait qu'il est prévu à la partie supérieure (3) au moins une pièce d'appui (19) pivotable, blocable et rallon- geable éventuellement.

11. Guérite de plage selon la revendication 10 caractérisée par le fait que la pièce d'appui (19) possède un pied (20).

## Claims

1. Beach chair with a support member (1) and with a top member (3) which can be pivoted about a pivoting axis (2) into an inclined position and each of the frontal side edges of the said top member has a rail (9) on which a movable slide (10) is disposed, which said slide is provided with a guiding device and, where appropriate, with a fixing device, and a cylindrical guide member (11) of the guiding device is disposed in a horizontal guide slot (6) which is worked into the top side members (4) of the support member, characterised in that from the position onwards at which the guide member (11) with its slide (10) reaches its bottom position on the rail (9), the horizontal guide slot (6) is embodied as an opening (7) within the top side member (4), so that further pivoting of the top member (1) into the horizontal position causes within said opening a circular arcuate motion of the guide member (11) about the pivoting axis (2) as the centre point.

2. Beach chair according to Claim 1, characterised in that the opening (7) is embolied in the form of an arcuate slot (8).

3. Beach chair according to Claim 2, characterised in that the slot (8) is embodied as a portion of a circular arc with a centre line, described by the radius which corresponds to the distance between the centre of the guide member (11) in the rear limiting position (E) of the guide slot (6) and the centre of the pivoting axis (2) of the top member (3) and terminates at the position (8) which ensures the horizontal position of the rear wall of the top member (3).

4. Beach chair according to any of the Claims 1 to 3, characterised in that the side members (4) are reinforced in the region of the opening (7) or of the curvilinear track (8).

5. Beach chair according to Claim 4, characterised in that each reinforcement comprises a fitting (14) containing the opening (7) or the slot (8), said fitting also surrouding at least the entry opening of the guide slot (6).

6. Beach chair according to Claim 4 or 5, characterised in that the fitting (14) comprises two members (14', 14") which are disposed on opposite sides of the top side members (4).

7. Beach chair according to any of the Claims 4 to 6, characterised in that the fitting (14) or at least one fitting member (14' or 14") is provided with a bent edge (17).

8. Beach chair according to Claim 5, characterised in that the fitting (14) is constructed in U-configuration.

9. Beach chair according to any of the Claims 5 to 8, characterised in that the edges of the opening (7) or of the slot (8) in the fitting (14) or in the fitting members (14', 14") are provided with prejections (18) bent at right angles towards the opening (7) or towards the curvilinear track (8) in the side members (4).

10. Beach chair according to any of the Claims 1 to 9, characterised in that at least one pivotable and fixable and, where appropriate, extendable support (19) is provided on the top member (3).

11. Beach chair according to Claim 10, characterised in that the support (19) is provided with a foot (20).
